# EUROPÄISCHE PATENTSCHRIFT

(11) **EP 2 400 073 B1**
(45) Veröffentlichungstag und Bekanntmachung des Hinweises auf die Patenterteilung: **09.05.2012**
(21) Anmeldenummer: 10006480.7
(22) Anmeldetag: 22.06.2010
(51) Int. Cl.: E04B 1/86, E04C 2/24

(54) **Akustikelement und Verfahren zur Herstellung eines Akustikelements**
Acoustic element and method for manufacturing the same
Elément acoustique et procédé de fabrication d'un élément acoustique

(43) Veröffentlichungstag der Anmeldung: 28.12.2011
(73) Patentinhaber: Beckervordersandforth, Wilfried, 33415 Verl (DE)
(72) Erfinder: Beckervordersandforth, Wilfried, 33415 Verl (DE)
(74) Vertreter: Schober, Mirko

(56) Entgegenhaltungen:
- DE-A1-102007 040 034
- DE-B- 1 014 906
- DE-U- 1 876 720
- DE-U1-202006 008 302
- US-A- 1 554 179

## Beschreibung

Die Erfindung betrifft ein plattenförmiges Akustikelement zur Schalldämmung, insb. zum Einsatz als schalldämpfendes Verkleidungselement, beispielsweise im Innenausbau oder beim Bau von Möbeln oder als Halbzeug, beispielsweise für die Bau- oder Möbelindustrie.

Aus dem Stand der Technik sind plattenförmige Elemente bekannt, die derart gestaltet sind, dass Schallwellen nicht reflektiert, sondern aufgenommen und absorbiert werden. Der schallabsorbierende Effekt wird dabei dadurch erzielt, dass die Akustikelemente Ausnehmungen aufweisen, die ein Eindringen der Schallwellen ermöglichen, wobei die Schallenergie durch eine gedämpfte Schwingung der Luftsäule in der Ausnehmung vernichtet wird.

Es ist bekannt, diese Ausnehmungen beispielsweise als viereckige Aussparungen mit Kantenlängen im Bereich von 8 bis 10 mm vorzunehmen. Ebenso ist es bekannt, die Ausnehmungen als Bohrungen von über 5 mm Durchmessern auszuführen. Auch sind plattenfömige Akustikelemente bekannt, bei denen Stege zu einer Gitterstruktur zusammengesetzt werden, wodurch sich die beispielsweise viereckigen Aussparungen durch die Maschen der Gitterstruktur ergeben. Der Dämpfungseffekt kann dabei verstärkt werden, indem an der Rückseite ein Dämmelement, beispielsweise ein Vlies aufgebracht wird. Das Akustikelement wird dann derart verbaut, dass das Dämmelement, welches aufgrund seiner Struktur zu einer stärkeren Dämpfung der in der Aussparung schwingungen Luftsäule beiträgt, in für den Beobachter nicht sichtbarer Weise auf der Rückseite des Akustikelements angebracht ist, d.h. beispielsweise bei einer Verwendung des Akustikelements als Deckenverkleidung auf der nicht sichtbaren, der Geschossdecke zu- und vom Raum abgewandten Seite des Akustikelements.

Nachteilig an den beschriebenen Akustikelementen ist, dass sich aufgrund der Größe der Aussparungen starke Einschränkungen für die Verarbeitbarkeit ergeben. So ist es durch die Aussparungen nicht mehr möglich, Verschraubungen beliebig auf der Oberfläche der Platte zu positionieren. Des Weiteren sind beliebige Zuschnitte der Platte nicht mehr möglich, insb. dann, wenn beispielsweise beim Bau von Möbeln die Schnittkanten mit entsprechenden Verblendungen, sogenannten Kantenbändern, versehen werden sollen. In der Praxis wird es daher oft notwendig, derartige Akustikelemente bereits im Hinblick auf das spätere Zuschnittmaß zu fertigen, was zu einem erhöhten logistischen Aufwand führt. Auch können derartige Akustikelemente in der Praxis oft nicht oder nicht beliebig mit Beschlägen, beispielsweise Griffen oder Scharnieren, versehen werden und lassen sich nicht wie massive Platten bearbeiten.

Aus der DE 20 2006 008 302 U1 sind weiterhin Schall absorbierende Wand- oder Deckenelemente bekannt, bei denen zwischen zwei perforierten Platten eine Zwischenlage aus einem flexiblen, nachgiebigen Material angeordnet ist. Dabei handelt es sich bei der einen Platte um ein perforiertes Holzfurnier und eine Trägerplatte zur Abstützung dieses Furniers, welche ebenfalls Hohlräume in Form von Waben oder Bohrungen aufweist, die zur Rückseite der Trägerplatte hin offen gestaltet sind. Auch bei dieser Konstruktionsweise ist eine Befestigung oder Kantenkaschierung nur dann möglich, wenn hierfür unperforierte Bereiche, beispielsweise am Rand der Platte, zur Verfügung gestellt werden.

Weiterhin ist aus der DE 18 76 720 U eine Kunststoffdämmplatte bekannt, welche durchgehende Bohrungen aufweist, die sich zur Rückseite der Platte hin aufweiten. Aus dieser Druckschrift ist ferner bekannt, dass es möglich ist, die Bohrungen so zu gestalten, dass die Aufweitungen in Tiefenrichtung nicht kontinuierlich, sondern stufenartig erfolgt, um die Schallabsorption zu verbessern. Auch bei diesen Platten ist die Rückseite geöffnet bzw. lediglich durch eine poröse Folie verschlossen, was die Einsatz- und Montagemöglichkeiten eines derartigen Elements entsprechend einschränkt.

Aus der DE 10 2007 040 034 A1 sind Gipskartonlochplatten zur Schallabsorption bekannt, bei denen zwei Platten mit jeweils zylindrischen Bohrungen versehen werden. Dabei werden Bohrungen der einen Platte mit größerem Durchmesser ausgeführt, als die Bohrungen der anderen Platte. Die jeweiligen Bohrungsmuster werden aber so gewählt, dass wenn die beiden Platten flächig miteinander verbunden werden, die Bohrungen koaxial fluchten, so dass sich über beide verbundenen Platten hinweg betrachtet ein Muster aus Stufenbohrungen ergibt. Auch hier münden die Bohrungen mit größerem Durchmesser direkt an eine Oberfläche der Platte, was zum einen die bereits erwähnten Nachteile aufwirft, zum anderen findet im Bereich der großen Austrittsöffnungen auf der einen Plattenseite keine hinreichende Dämpfung der Schwingung der Luftsäule statt.

Aufgabe der Erfindung ist es, ein Akustikelement und ein Verfahren zur Herstellung eines Akustikelements anzugeben, bei dem die erwähnten Nachteile nicht oder in verminderter Weise auftreten.

Gelöst wird die Aufgabe durch ein Akustikelement mit den Merkmalen des Anspruchs 1 sowie durch ein Verfahren zur Herstellung eines Akustikelements mit den Merkmalen des Anspruchs 6. Die Merkmale der abhängigen Ansprüche betreffen vorteilhafte Ausführungsformen.

Erfindungsgemäß werden die Bohrungen zumindest eines plattenförmigen Elements derart ausgeführt, dass diese jeweils Abschnitte mit mindestens zwei unterschiedlichen Durchmessern aufweisen. Erfindungsgemäß sind sie dabei so angeordnet, dass ein Abschnitt mit einem kleineren Durchmesser, der vorzugsweise höchstens 3 mm misst, zu einer Außenseite des Akustikelements weist, während ein Abschnitt der Bohrung mit größerem Durchmesser zur Fügefläche der beiden plattenförmigen Elemente hin weist. Dadurch bilden sich im Inneren des Akus-tikelements Hohlräume, die den Dämpfungseffekt verstärken, wobei insbesondere bei der zusätzlichen Verwendung eines Dämmelements dessen an die Bohrungen angrenzende, d.h. akustisch wirksame Fläche und somit dessen Dämmeffekt entsprechend vergrößert wird.

Derartige Dämmelemente sind bekannt und im Handel verfügbar und werden dort häufig als Akustikvlies bezeichnet. Es handelt sich dabei um Vliese oder ähnliche dünne Matten, insb. aus Faserwerkstoffen, die vorzugsweise eine Dicke von wenigen Zehntel Millimetern, beispielsweise 2/10 mm aufweisen, wobei die Dicke prinzipiell nicht begrenzt ist, jedoch die Verwendung eines dünnen Dämmelements von beispielsweise höchstens 2/10 mm Dicke von Vorteil ist, da so die mechanischen Eigenschaften des Plattenverbunds zumindest weitgehend denen einer massiven Platte gleichen und nicht oder zumindest nicht spürbar durch das zwischen den plattenförmigen Elementen eingebrachte Dämmelement beeinflusst werden.

Vorteilhafterweise verlaufen die Bohrungen verschiedener miteinander verbundener plattenförmiger Elemente koaxial zueinander, wobei allerdings Fertigungstoleranzen zulässig sind. Ausreichend ist es in dieser Hinsicht, wenn die Bohrungen verschiedener miteinander verbundener plattenförmiger Elemente zumindest miteinander fluchten, d.h. von einer Unterbrechung durch ein evtl. vorhandenes Dämmelement abgesehen, einen durchgängigen Kanal durch das Akustikelement bilden, da sich die Querschnitte der beiden Bohrungen an der Fügefläche zumindest teilweise überschneiden.

Die Kontur der Bohrungen in Tiefenrichtung, insb. die Übergänge von Abschnitten verschiedener Durchmesser, können im Prinzip frei gestaltet werden. Es ist jedoch erfindungsgemäß, die Durchmesserübergänge stufenartig auszubilden, wobei die Stufe im Bereich der Durchmesserreduzierung bzw. Erweiterung auch die Kontur einer stumpfen Kegelfläche aufweisen kann, was in der Praxis aufgrund der für die Herstellung einzusetzenden Bohrwerkzeuge und deren Schneidengeometrien vorteilhaft ist. Derartige Übergänge, die sich durch die abrupte Reduzierung des Bohrungsdurchmessers zwischen zwei im Wesentlichen zylindrischen Bereichen unterschiedlichen Durchmessers charakterisieren, werden im Folgenden als Stufenbohrung bezeichnet.

Prinzipiell können die plattenförmigen Elemente auf die beliebige Weise miteinander verbunden werden. Vorteilhaft ist jedoch deren Verbindung durch Verklebungen oder Verleimungen.

Akustikelemente der erfindungsgemäßen Art bieten so den Vorteil, dass sie zumindest annähernd wie Massivwerkstoffe verarbeitet werden können. Es ist insbesondere möglich, die Akustikelemente ohne Rücksicht auf die Bohrungen zuzuschneiden und mit Kantenverblendungen zu versehen, so dass die Akustikelemente als plattenförmige Halbzeuge in Standardmaßen geliefert und vom Verarbeiter, beispielsweise einem Möbeltischler, auf beliebige Maße und Konturen gebracht werden können, wobei weiterhin die Möglichkeit besteht, an jeder Stelle des Akustikelements Beschläge, beispielsweise Griffe oder Scharniere anzubringen, da Schrauben in den im Möbelbau üblichen Größen an jedem Punkt der Oberfläche des Akustikelements ausreichend Halt finden. Ein weiterer besonderer Vorteil, der sich aus der Verbindung eines Dämmelements im Innern des Akustikelements mit den Bohrungsdurchmessern von höchstens 3 mm, insbesondere im Bereich der Oberfläche des Akustikelements ergibt, ist die Tatsache, dass das Akustikelement an seiner Oberfläche beliebig, beispielsweise mit Lackierverfahren bearbeitet werden kann, ohne dass das Dämmelement bei dieser Oberflächenbearbeitung, beispielsweise durch Sprühnebel beim Lackieren, beschädigt wird.

Das erfindungsgemäße Verfahren zur Herstellung eines Akustikelements ermöglicht insbesondere auf einfache Weise die Fertigung der plattenförmigen Elemente mit deren erfindungsgemäßen Bohrungsbildern. Erfindungsgemäß weist es wenigstens drei wesentliche Verfahrensschritte auf. Im ersten Verfahrensschritt werden mindestens zwei plattenförmige Elemente zu einem Verbund angeordnet. Die Anordnung geschieht dabei so, dass mindestens eine als Oberfläche des Akustikelements vorgesehene Fläche mit einem anderen plattenförmigen Element in Kontakt kommt. Während sich die plattenförmigen Elemente in dieser Anordnung befinden, wird in einem zweiten Schritt das Anfertigen der Bohrungen vorgenommen. In einem weiteren Verfahrensschritt werden die plattenförmigen Elemente in der für das fertige Akustikelement vorgesehenen Anordnung angeordnet, wobei mindestens eine Fügefläche der vorangegangenen Anordnung zu einer äußeren Oberfläche in der für das fertige Akustikelmeent vorgesehenen Anordnung wird.

Vorzugsweise kann beim oder vor dem erneuten Anordnen der plattenförmigen Elemente in der für das fertige Akustikelement vorgesehenen Anordnung ein Dämmelement zwischen zwei plattenförmigen Elementen angeordnet oder eine Verklebung oder Verleimung durchgeführt bzw. durch das Auftragen des Klebers oder Leims vorbereitet werden.

Die Erfindung wird im Folgenden anhand der Figuren 1A bis 3 schematisch näher erläutert:
- Figur 1A -: zeigt eine perspektivische Darstellung der verschiedenen Lagen eines beispielhaften er- findungsgemäßen Akustikelements,
- Figur 1B -: zeigt eine Draufsicht auf ein beispielhaftes erfindungsgemäßes Akustikelement,
- Figur 1C -: zeigt eine Schnittdarstellung eines bei- spielhaften erfindungsgemäßen Akustikele- ments,
- Figur 2A -: zeigt ein beispielhaftes erfindungsgemäßes Akustikelement während der Durchführung des erfindungsgemäßen Verfahrens in der für das Bohren der Bohrungen vorgesehenen Anordnung der plattenförmigen Elemente,
- Figur 2B -: zeigt eine Draufsicht auf das Akustikelement aus Figur 2C,
- Figur 2C -: zeigt eine Schnittdarstellung eines bei- spielhaften erfindungsgemäßen Akustikele- ments in der für das Bohren der Bohrungen vorgesehenen Anordnung der plattenförmigen Elemente,
- Figur 3 -: zeigt eine vergrößerte Darstellung eines Ausschnitt aus Figur 2C.

Das beispielhafte erfindungsgemäße Akustikelement besteht aus den plattenförmigen Elementen 1 und 2 und dem Dämpfungselement 3. Das Dämpfungselement 3 ist dabei zwischen den Fügeflächen 1a und 2a der plattenförmigen Elemente 1 und 2 angeordnet. Die Bohrungen in den plattenförmigen Elementen 1 und 2 sind als Stufenbohrungen mit zwei Durchmessern ausgeführt, wobei die Abschnitte 1d und 2d mit den größeren Durchmessern den Fügeflächen 1a und 2a zugewandt und die Abschnitte 1c und 2c mit den kleineren Durchmessern den Oberflächen 1b und 2b des Akustikelements zugewandt sind.

Bei der Fertigung werden die plattenförmigen Elemente 1 und 2 derart angeordnet, dass die als Außenflächen des Akustikelements vorgesehenen Oberflächen 1b und 2b aneinander liegen und die Fügeflächen 1a und 2a des Akustikelements in seiner fertigen Anordnung nach außen weisen. In dieser Anordnung werden die Bohrungen mit dem Bohrwerkzeug 4 vorgenommen, wobei beispielhaft lediglich Bohrwerkzeuge für die Bohrungen mit dem größeren Durchmesser 1d und 2d dargestellt sind. Die so entstehenden Stufenbohrungen weisen im gezeigten Fall im Bereich ihrer Stufe, d.h. im Übergang zwischen den Abschnitten 1d und 1c bzw. 2d und 2c konische Übergangsflächen auf. Derartige Übergangsflächen sind in der Regel technisch durch die Gestaltung der Bohrerschneiden an der Stirnseite im Bereich 4a bedingt und ändern, wie bereits eingangs erwähnt, nichts an dem Charakter der Bohrung als Stufenbohrung.

## Patentansprüche

1. Akustikelement, welches mindestens zwei plattenförmige Elemente (1, 2) aufweist, die Bohrungen (1c, 1d, 2c, 2d) aufweisen,
**dadurch gekennzeichnet,**
**dass** die Bohrungen (1c, 1d, 2c, 2d) mindestens eines plattenförmigen Elements (1, 2) jeweils mindestens zwei unterschiedliche Durchmesser aufweisen und so angeordnet sind, dass ein Abschnitt (1c, 2c) mit kleinerem Durchmesser der jeweiligen Bohrung zu einer Außenseite (1b, 2b) des Akustikelements weist und ein Abschnitt (1d, 2d) der Bohrung mit größerem Durchmesser zur Fügefläche (1a, 2a) der beiden plattenförmigen Elemente hin weist, wobei die Bohrungen (1c, 1d, 2c, 2d) als Stufenbohrungen ausgeführt sind.

2. Akustikelement nach Anspruch 1,
**dadurch gekennzeichnet,**
**dass** zwischen den plattenförmigen Elementen (1, 2) ein Dämmelement (3), vorzugsweise ein Vlies, angeordnet ist.

3. Akustikelement nach einem der Ansprüche 1 oder 2,
**dadurch gekennzeichnet,**
**dass** der Abschnitt (1c, 2c) mit kleinerem Durchmesser der jeweiligen Bohrung jeweils einen Durchmesser von höchstens 3 mm aufweist.

4. Akustikelement nach einem der Ansprüche 1 bis 3,
**dadurch gekennzeichnet,**
**dass** Bohrungen (1c, 1d, 2c, 2d) miteinander verbundener verschiedener plattenförmiger Elemente (1, 2) koaxial zueinander oder miteinander fluchtend angeordnet sind.

5. Akustikelement nach einem der Ansprüche 1 bis 4,
**dadurch gekennzeichnet,**
**dass** die plattenförmigen Elemente (1, 2) miteinander verklebt oder verleimt sind.

6. Verfahren zur Herstellung eines Akustikelements, insbesondere eines Akustikelements nach einem der Ansprüche 1 bis 5, das folgende Verfahrensschritte aufweist:
- Anordnen mindestens zweier plattenförmiger Elemente (1, 2) zu einem Verbund, so dass mindestens eine als Oberfläche des Akustikelements vorgesehene Fläche (1b, 2b) mit einem anderen plattenförmigen Element in Kontakt kommt,
- Anfertigen der Bohrungen, wobei die Bohrungen als Stufenbohrungen ausgeführt sind,
- erneutes Anordnen der plattenförmigen Elemente (1, 2) in der für das fertige Akustikelement vorgesehenen Anordnung, wobei mindestens eine Fügefläche (1b, 2b) der vorangegangenen Anordnung zu einer äußeren Oberfläche in der für das fertige Akustikelement vorgesehenen Anordnung wird.

7. Verfahren nach Anspruch 6,
**dadurch gekennzeichnet,**
**dass** die plattenförmigen Elemente (1, 2) beim erneuten Anordnen in der für das fertige Akustikelement vorgesehenen Anordnung miteinander verklebt oder verleimt werden.

8. Verfahren nach Anspruch 6 oder 7,
**dadurch gekennzeichnet,**
**dass** beim erneuten Anordnen in der für das fertige Akustikelement vorgesehenen Anordnung mindestens ein Dämmelement (3), vorzugsweise ein Vlies, zwischen zwei plattenförmigen Elementen (1, 2) angeordnet wird.

## Claims

1. Acoustic element which has at least two plate-like elements (1, 2) which have bores (1c, 1d, 2c, 2d) **characterised in that** the bores (1c, 1d, 2c, 2d) of at least one plate-like element (1, 2) each have at least two different diameters and are arranged so that one section (1c, 2c) with the smaller diameter of the relevant bore faces an outside (1b, 2b) of the acoustic element and one section (1d, 2d) of the bore with the larger diameter points towards the joining area (1a, 2a) of the two plate-like elements wherein the bores (1c, 1d, 2c, 2d) are designed as stepped bores.

2. Acoustic element according to claim 1 **characterised in that** an insulating element (3), preferably a fleece, is placed between the plate-like elements (1, 2).

3. Acoustic element according to one of claims 1 or 2 **characterised in that** the sections (1c, 2c) having the smaller diameter of the relevant bores each have a diameter of 3 mm maximum.

4. Acoustic element according to one of claims 1 to 3 **characterised in that** bores (1c, 1d, 2c, 2d) of different plate-like elements (1, 2) connected to one another are arranged coaxial with one another or in alignment with one another.

5. Acoustic element according to one of claims 1 to 4 **characterised in that** the plate-like elements (1, 2) are stuck or glued to one another.

6. Method for manufacturing an acoustic element, more particularly an acoustic element according to one of claims 1 to 5, which has the following method steps:
- arranging at least two plate-like elements (1, 2) into one composite unit element so that at least one surface (1b, 2b) provided as the surface of the acoustic element comes into contact with another plate-like element,
- creating the bores wherein the bores are designed as stepped bores,
- rearranging the plate-like elements (1, 2) into the arrangement intended for the finished acoustic element wherein at least one joining surface area (1b, 2b) of the previous arrangement becomes an outer surface in the arrangement intended for the finished acoustic element.

7. Method according to claim 6 **characterised in that** the plate-like elements (1, 2) when rearranged into the arrangement intended for the finished acoustic element are stuck or glued together.

8. Method according to claim 6 or 7 **characterised in that** when rearranged into the arrangement intended for the finished acoustic element at least one insulating element (3), preferably a fleece, is placed between two plate-like elements (1, 2).

## Revendications

1. Elément acoustique, qui présente des éléments en forme de plaques (1, 2), dotés d'alésages (1c, 1d, 2c, 2d),
**caractérisé en ce que**
les alésages (1c, 1d, 2c, 2d) d'au moins un élément en forme de plaque (1, 2) présentent, chacun, au moins deux diamètres différents et sont disposés de sorte qu'une section (1c, 2c) de plus petit diamètre de chaque alésage soit orientée vers une face (1b, 2b) de l'élément acoustique et qu'une section (1d, 2d) de plus grand diamètre de l'alésage soit orientée vers la surface de jonction (1a, 2a) des deux éléments en forme de plaques, sachant que les alésages (1c, 1d, 2c, 2d) sont exécutés sous la forme d'alésages étagés.

2. Elément acoustique selon la revendication 1,
**caractérisé en ce qu'**un élément d'insonorisation (3), de préférence un non tissé, est disposé entre les éléments en forme de plaques (1, 2).

3. Elément acoustique selon l'une des revendications 1 ou 2,
**caractérisé en ce que** la section (1c, 2c) de plus petit diamètre de chaque alésage présente un diamètre de 3 mm au maximum.

4. Elément acoustique selon l'une des revendications 1 à 3,
**caractérisé en ce que** des alésages (1c, 1d, 2c, 2d) de différents éléments en forme de plaques (1, 2), reliés ensemble, sont disposés coaxialement ou en alignement, les uns par rapport aux autres.

5. Elément acoustique selon l'une des revendications 1 à 4,
**caractérisé en ce que** les éléments en forme de plaques (1, 2) sont collés ensemble avec une matière adhésive ou de la colle à bois.

6. Procédé de fabrication d'un élément acoustique, en particulier d'un élément acoustique selon l'une des revendications 1 à 5, lequel procédé comprend les étapes suivantes:
- Agencement d'au moins deux éléments en forme de plaques (1, 2) en un composite, de sorte qu'au moins une face (1b, 2b), prévue comme surface de l'élément acoustique, entre en contact avec un autre élément en forme de plaque,
- réalisation d'alésages, sachant que lesdits alésages sont exécutés sous la forme d'alésages étagés,
- nouvel agencement des éléments en forme de plaques (1, 2) selon la disposition prévue pour l'élément acoustique fini, sachant qu'au moins une face de jonction (1b, 2b) de l'agencement précédent devient une surface extérieure dans l'agencement prévu pour l'élément acoustique fini.

7. Procédé selon la revendication 6,
**caractérisé en ce que** les éléments en forme de plaques (1, 2) sont collés ensemble avec une matière adhésive ou avec de la colle à bois, lors du nouvel agencement dans la disposition prévue pour l'élément acoustique fini.

8. Procédé selon revendication 5 ou 7,
**caractérisé en ce que**, lors du réagencement dans la disposition prévue pour l'élément acoustique fini, un élément d'insonorisation (3), de préférence un non tissé, est disposé entre les deux éléments en forme de plaques (1, 2).
